# FASCICULE DE BREVET EUROPEEN

(11) **EP 4 572 863 B1**
(45) Date de publication et mention de la délivrance du brevet: **30.07.2025**
(21) Numéro de dépôt: 23754286.5
(22) Date de dépôt: 08.08.2023
(51) Int. Cl.: A63B 23/18

(54) **DISPOSITIF DE STIMULATION RESPIRATOIRE ET PROCEDES DE COMMANDE ASSOCIES**
ATEMSTIMULATIONSVORRICHTUNG UND STEUERUNGSVERFAHREN DAFÜR
RESPIRATORY STIMULATION DEVICE AND CONTROL METHODS THEREFOR

(30) Priorité: 19.09.2022 FR 2209452
(43) Date de publication de la demande: 25.06.2025
(73) Titulaire: Neoflo, 75018 Paris (FR)
(72) Inventeur: CORTES, Philippe-Antoine, 75018 Paris (FR)
(74) Mandataire: Ipsilon Lyon
(86) Numéro de dépôt international: PCT/EP2023/071932
(87) Numéro de publication internationale: WO 2024/061530

(56) Documents cités:
- WO-A1-2009/029834
- WO-A1-2011/045709
- WO-A1-2017/198283

## Description

### DOMAINE DE L'INVENTION

La présente invention se rapporte à un dispositif de stimulation respiratoire, c'est-à-dire un dispositif permettant d'induire des phases d'inspiration et d'expiration. L'invention concerne également des procédés permettant de commander le dispositif pour induire ces phases d'inspiration et d'expiration.

L'invention trouve une application dans le domaine médicale pour assister la respiration d'un patient, augmenter la variabilité du rythme cardiaque et rééduquer la respiration abdominale. L'invention peut également être utilisée pour permettre à des utilisateurs d'améliorer leurs respirations. Typiquement, l'invention peut être utilisée pour induire une respiration abdominale lente et profonde. Avec une telle respiration abdominale, l'utilisateur peut ainsi ressentir une relaxation, une régulation du stress ou encore une amélioration des performances cognitives.

Au sens de l'invention, la « respiration abdominale » est caractérisée par l'utilisation du diaphragme pour inspirer et expirer. Lors de l'inspiration, le diaphragme descend en se contractant ce qui a pour effet d'ouvrir les poumons pour y laisser entrer l'air, et de gonfler l'abdomen. Lors de l'expiration, le diaphragme remonte en se relâchant ce qui a pour effet de refermer les poumons pour laisser s'échapper l'air, et de rentrer l'abdomen.

### ETAT DE LA TECHNIQUE

Il existe un nombre important de personnes qui souffrent de stress, d'anxiété, d'un manque d'équilibre psycho-émotionnel ou encore de problème lié aux performances cognitives. On retrouve chez ces personnes une tension importante et une crispation chronique du diaphragme empêchant une respiration abdominale efficace.

Pour aider ces personnes, il est souvent conseillé d'effectuer des périodes de respirations abdominales lentes et profondes. Pour ce faire, il existe plusieurs solutions permettant de suggérer à un utilisateur les phases optimales d'inspiration et d'expiration afin d'obtenir cette respiration spécifique. Par exemple, le document WO 2010/088895 ou le document

US 6,561,987 décrit un dispositif permettant d'avertir l'utilisateur lors des instants optimaux d'inspiration et d'expiration.

Les signaux transmis à l'utilisateur pour indiquer les phases optimales de respiration peuvent prendre la forme d'un courant électrique, d'un signal sonore, d'un signal visuel, d'une variation de température ou encore de vibrations.

L'inconvénient de cette solution est que l'utilisateur doit être concentré pour suivre les signaux lui permettant d'adapter sa respiration, si bien que cet état respiratoire est difficilement accessible sur des périodes longues ou lors de la réalisation d'une autre activité.

Par ailleurs, certaines personnes sont atteintes d'insuffisances respiratoires et il existe également des appareils destinés à commander la respiration. Pour ce faire, il est connu d'exciter le corps avec des vibrations afin de déclencher la phase d'inspiration tout en laissant le corps générer lui-même la phase d'expiration, tel que décrit dans le document WO 2021/162555 pour lutter contre l'apnée du sommeil chez les nourrissons.

L'excitation peut aussi viser directement le diaphragme par l'application de vibrations localisées sur l'abdomen. De telles vibrations sont par exemple décrites dans le document WO 2017/198283 qui propose d'utiliser au moins deux moteurs montés sur une ceinture ventrale pour générer ces vibrations permettant de stimuler le muscle diaphragmatique. Ainsi, dans le document WO 2017/198283, des vibrations d'amplitudes constantes sont appliquées pendant une durée prédéterminée pour stimuler mécaniquement les phases d'inspiration en activant le diaphragme.

En outre, les vibrations d'amplitudes constantes appliquées pour déclencher les phases d'inspiration peuvent stimuler le nerf parasympathique et diminuer le rythme cardiaque, si bien que cette excitation périodique peut être utilisée pour tenter d'induire un état de relaxation.

Cependant, la stimulation du nerf parasympathique n'est pas toujours efficace pour diminuer le rythme cardiaque car l'utilisateur peut ressentir par ailleurs une excitation du nerf sympathique qui a pour effet une augmentation de ce rythme cardiaque. Ainsi, lorsque l'utilisateur porte la ceinture au cours de la journée et qu'il effectue des activités variées, il n'effectue que très rarement des périodes de respirations abdominales lentes et profondes avec la ceinture du document WO 2017/198283.

Le problème technique de l'invention est donc d'obtenir un dispositif qui induit les phases d'inspiration mais également les phases d'expiration, par exemple pour obtenir des périodes de respirations abdominales lentes et profondes.

### EXPOSE DE L'INVENTION

Pour répondre à ce problème technique, l'invention propose d'utiliser plusieurs moteurs vibratoires juxtaposés sur une ceinture en regard de la région ombilicale et des flancs de de l'abdomen, et de commander ces moteurs pour générer des amplitudes variables afin d'obtenir une sensation de déplacement de la localisation des vibrations. Ce faisant, l'utilisateur ressent un double mouvement tactile apparent sur l'abdomen qui induit les phases d'inspiration et d'expiration.

En effet, l'invention est issue d'une découverte selon laquelle l'application d'une sensation de déplacement de vibrations depuis les flancs de l'abdomen vers la région ombilicale permet d'induire une phase d'inspiration abdominale, en gonflant activement et progressivement l'abdomen au rythme du déplacement de vibrations ressenties.

En outre, l'application d'une sensation de déplacement de vibrations depuis la région ombilicale vers les flancs de l'abdomen permet d'induire une phase d'expiration abdominale en rentrant activement et progressivement l'abdomen au rythme du déplacement de vibrations ressenties.

Ainsi, l'invention permet d'induire à la fois les phases d'inspiration et d'expiration en activant l'abdomen et il est désormais possible de faire varier ces phases pour conduire un utilisateur à effectuer des respirations abdominales lentes et profondes.

Selon un premier aspect, l'invention concerne un dispositif de stimulation respiratoire comprenant :
- une ceinture destinée à être montée autour de l'abdomen d'un utilisateur ;
- au moins trois moteurs fixés sur la ceinture, un moteur central et deux moteurs latéraux, de sorte à positionner le moteur central en regard de la région ombilicale et les moteurs latéraux en regard des deux flancs de l'abdomen de l'utilisateur lorsqu'il porte la ceinture ; et
- une unité de commande connectée aux moteurs et configurée pour générer des vibrations d'amplitudes variables sur chaque moteur de sorte à induire deux sensations de déplacement de la localisation des vibrations :

- une première sensation de déplacement de la localisation des vibrations depuis les flancs de l'abdomen vers la région ombilicale obtenue en diminuant progressivement l'amplitude des vibrations appliquées sur les moteurs latéraux tout en augmentant progressivement l'amplitude de la vibration appliquée sur le moteur central de sorte à induire une inspiration ; et
- une seconde sensation de déplacement de la localisation des vibrations depuis la région ombilicale vers les flancs de l'abdomen obtenue en diminuant progressivement l'amplitude de la vibration appliquée sur le moteur central tout en augmentant progressivement l'amplitude des vibrations appliquées sur les moteurs latéraux de sorte à induire une expiration.

Au sens de l'invention, la région ombilicale se situe au-dessous de l'épigastre, au-dessus de l'hypogastre et entre les deux régions latérales. Les flancs de l'abdomen se situe de part et d'autre de cette région ombilicale, ils peuvent s'étendre sur les régions lombaires et inguinales, droites et gauches.

Ainsi, l'invention propose une ceinture abdominale intégrant des moteurs activés distinctement pour induire des phases d'inspiration et d'expiration. Ces moteurs sont commandés par une unité de commande configurée pour générer les signaux de commande de ces moteurs de sorte que l'utilisateur ressente un double mouvement tactile apparent sur l'abdomen qui induit les phases d'inspiration et d'expiration.

Il est possible d'utiliser plusieurs formes d'onde ou des fréquences distinctes pour différentier les vibrations appliquées durant la phase d'inspiration et celles appliquées durant la phase d'expiration. Les formes d'onde préférentiellement utilisées peuvent être des ondes dites : "Onde sinusoïdale" et "Ondelette de Ricker". Une onde sinusoïdale induit un mouvement et un ressenti continus, alors que les Ondelettes de Ricker sont espacées de délais pour générer une sensation de tapotements.

Il est possible de modifier la forme de ces différentes ondes afin d'induire un mouvement correspondant aux attentes de l'utilisateur. Concrètement, la fréquence d'une onde sinusoïdale peut varier entre 30 Hz et 200 Hz. Pour les ondelettes de Ricker, il est possible de modifier le délai entre chaque sensation de tapotement qui peut varier entre 0s et 1s et la durée des impulsions qui peut varier entre 10ms et 200ms. Tous ces paramètres, liés aux ondes, peuvent être contrôlés par l'unité de commande et ainsi être enregistrés au préalable.

Une différentiation au niveau des formes du signal pour les phases d'inspiration et d'expiration permet de générer des ressentis tactiles différents sur l'abdomen. Cette différentiation permet à l'utilisateur de distinguer les vibrations qui induisent des expirations de celles qui induisent des inspirations.

De préférence, pour permettre une perception adaptée de la localisation des vibrations, chaque moteur présente une aire de contact avec le corps de l'utilisateur inférieure à 15 cm². La distance entre le moteur central et les moteurs latéraux est, par exemple, comprise entre 10 cm et 20 cm. Cette distance permet de définir une zone de stimulation adaptée.

Au moins trois moteurs sont nécessaires pour induire ce double mouvement tactile apparent sur l'abdomen. Bien entendu, d'autres moteurs peuvent être utilisés pour améliorer la sensation de déplacement de la localisation des vibrations et favoriser les phases de respiration.

Par exemple, l'invention peut comprendre au moins deux moteurs intermédiaires disposés entre le moteur central et les moteurs latéraux ; l'unité de commande étant configurée pour induire :
- la première sensation de déplacement de la localisation des vibrations depuis les flancs de l'abdomen vers la région ombilicale en diminuant progressivement l'amplitude des vibrations appliquées sur les moteurs latéraux, tout en augmentant puis diminuant progressivement l'amplitude des vibrations appliquées sur les moteurs intermédiaires, tout en augmentant progressivement l'amplitude de la vibration appliquée sur le moteur central, de sorte à induire une inspiration ; et
- une seconde sensation de déplacement de vibrations depuis la région ombilicale vers les flancs de l'abdomen en diminuant progressivement l'amplitude de la vibration appliquée sur le moteur central, tout en augmentant puis diminuant progressivement l'amplitude des vibrations appliquées sur les moteurs intermédiaires, tout en augmentant progressivement l'amplitude des vibrations appliquées sur les moteurs latéraux, de sorte à induire une expiration.

Par ailleurs, l'unité de commande intègre préférentiellement des moyens de connexion filaires mais elle peut également intégrer des moyens de connexion sans fil de sorte que l'utilisateur puisse régler le rythme respiratoire induit par l'unité de commande depuis un téléphone intelligent.

Concrètement, pendant la phase de stimulation d'inspiration, le moteur central situé en regard de la région ombilicale génère dans les premiers instants de la stimulation une amplitude de vibration minimum pour atteindre une amplitude maximum à la fin de la stimulation.

Au contraire, les moteurs latéraux situés en regard des flancs de l'abdomen se comportent de manière inverse en commençant la stimulation avec une amplitude de vibration maximum pour tendre vers une amplitude de vibration minimum à la fin de la stimulation.

Ainsi, selon un second aspect, l'invention concerne un procédé de commande du dispositif de stimulation respiratoire de sorte à induire une phase d'inspiration en générant une sensation de déplacement de la localisation des vibrations, le procédé comportant les étapes suivantes :
- activation de la vibration du moteur central pour atteindre une amplitude de vibration minimale ;
- activation de la vibration des moteurs latéraux pour atteindre une amplitude de vibration maximale ;
- augmentation de la vibration du moteur central pour atteindre ladite amplitude de vibration maximale tout en diminuant la vibration des moteurs latéraux pour atteindre ladite amplitude de vibration minimale ;
- désactivation de la vibration du moteur central ; et
- désactivation de la vibration des moteurs latéraux

De préférence, pour obtenir une activation efficace des moteurs latéraux, l'étape d'activation de la vibration des moteurs latéraux pour atteindre une amplitude de vibration maximale est réalisée pendant une durée prédéterminée, par exemple pendant une durée comprise entre 5 et 15% de la durée de la phase de stimulation d'inspiration, au cours de laquelle l'amplitude de vibration des moteurs latéraux croit de l'amplitude de vibration minimale à l'amplitude de vibration maximale.

Ce mode de réalisation permet de limiter les efforts subits par les moteurs latéraux lors de l'activation pour augmenter leur durée de vie et aussi d'éviter une sensation de claquement à l'activation des moteurs.

De plus, l'étape de diminution de la vibration des moteurs latéraux est préférentiellement réalisée avec au moins deux vitesses : une première vitesse de diminution plus lente qu'une seconde vitesse de diminution, et l'étape d'augmentation de la vibration du moteur central est réalisée avec au moins deux vitesses : une première vitesse d'augmentation plus rapide qu'une seconde vitesse d'augmentation ; la transition entre les vitesses de diminution et les vitesse d'augmentation pouvant intervenir à des instants distincts de la phase de stimulation d'inspiration.

Ce mode de réalisation permet de créer un fondu enchainé simple entre les deux signaux dans le but d'améliorer la perception de la continuité du mouvement apparent comparé à l'utilisation d'une seule vitesse de diminution et d'augmentation des vibrations.

De préférence, l'étape de désactivation de la vibration du moteur central est réalisée pendant une durée prédéterminée, par exemple pendant une durée comprise entre 5 et 15% de la durée de la phase de stimulation d'inspiration, au cours de laquelle l'amplitude de vibration des moteurs latéraux décroit de l'amplitude de vibration maximale à l'amplitude de vibration minimal. Ce mode de réalisation permet de limiter les efforts subits par le moteur central lors de l'étape de désactivation pour augmenter sa durée de vie.

Pendant la phase de stimulation d'expiration, les moteurs latéraux situés en regard des flancs de l'abdomen génèrent dans les premiers instants de la stimulation une amplitude de vibration minimum pour atteindre une amplitude maximum à la fin de la stimulation. Au contraire, le moteur central situé en regard de la région ombilicale se comportent de manière inverse en commençant la stimulation avec une amplitude de vibration maximum pour tendre vers une amplitude de vibration minimum à la fin de la stimulation.

Ainsi, selon un troisième aspect, l'invention concerne un procédé de commande du dispositif de stimulation respiratoire de sorte à induire une phase d'expiration en générant une sensation de déplacement de la localisation des vibrations, le procédé comportant les étapes suivantes :
- activation de la vibration du moteur central pour atteindre une amplitude de vibration maximale ;
- activation de la vibration des moteurs latéraux pour atteindre une amplitude de vibration minimale ;
- augmentation de la vibration des moteurs latéraux pour atteindre ladite amplitude de vibration maximale tout en diminuant la vibration du moteur central pour atteindre ladite amplitude de vibration minimale ;
- désactivation de la vibration du moteur central ; et
- désactivation de la vibration des moteurs latéraux.

De préférence, pour obtenir une activation efficace du moteur central, l'étape d'activation de la vibration du moteur central pour atteindre une amplitude de vibration maximum est réalisée pendant une durée prédéterminée, par exemple pendant une durée comprise entre 5 et 15% de la durée de la phase de stimulation d'expiration, au cours de laquelle l'amplitude de vibration du moteur central croit de l'amplitude de vibration minimale à l'amplitude de vibration maximale.

Ce mode de réalisation permet de limiter les efforts subits par le moteur central lors de l'étape d'activation pour augmenter sa durée de vie et aussi d'éviter une sensation de claquement à l'activation du moteur.

De préférence, l'étape de diminution de la vibration du moteur central est réalisée avec au moins deux vitesses : une première vitesse de diminution plus lente qu'une seconde vitesse de diminution, et l'étape d'augmentation de la vibration des moteurs latéraux est réalisée avec au moins deux vitesses : une première vitesse d'augmentation plus rapide qu'une seconde vitesse d'augmentation ; la transition entre les vitesses de diminution et les vitesse d'augmentation pouvant intervenir à des instants distincts de la phase de stimulation d'expiration.

Ce mode de réalisation permet de créer un fondu enchainé simple entre les deux signaux dans le but d'améliorer la perception de la continuité du mouvement apparent comparé à l'utilisation d'une seule vitesse de diminution et d'augmentation des vibrations.

De préférence, l'étape de désactivation de la vibration des moteurs latéraux est réalisée pendant une durée prédéterminée, par exemple pendant une durée comprise entre 5 et 15% de la durée de la phase de stimulation d'expiration, au cours de laquelle l'amplitude de vibration des moteurs latéraux décroit de l'amplitude de vibration maximale à l'amplitude de vibration minimal. Ce mode de réalisation permet de limiter les efforts subits par les moteurs latéraux lors de l'étape de désactivation pour augmenter leur durée de vie.

### Brève description des figures

La manière dont l'invention peut être réalisée et les avantages qui en découlent ressortiront mieux des exemples de réalisation qui suivent, donnés à titre indicatif et non limitatif, à l'appui des figures annexées dans lesquelles :
[Fig 1] est une représentation schématique du dispositif de stimulation respiratoire selon un premier mode de réalisation de l'invention au cours d'une phase de stimulation d'inspiration ;
[Fig 2] est une représentation schématique du dispositif de la figure 1 au cours d'une phase de stimulation d'expiration ;
[Fig 3] est une représentation graphique de l'amplitude du moteur central et des moteurs latéraux du dispositif de la figure 1 au cours des phases de stimulations d'inspiration et d'expiration ;
[Fig 4] est une représentation schématique du dispositif de stimulation respiratoire selon un second mode de réalisation de l'invention intégrant des moteurs intermédiaires ; et
[Fig 5] est une représentation graphique de l'amplitude du moteur central, des moteurs intermédiaires et des moteurs latéraux du dispositif de la figure 4 au cours des phases de stimulations d'inspiration et d'expiration.

### Description détaillée de l'invention

Les figures 1, 2 et 4 représentent un dispositif de stimulation respiratoire **10** intégré dans une ceinture **11** montée autour de l'abdomen d'un utilisateur. Cette ceinture **11** est de préférence en lycra non-abrasif pour son extensibilité, elle peut comporter plusieurs couches de tissu. De plus, la ceinture **11** peut comprendre des moyens de maintien, par exemple deux portions de velcro disposées sur les deux extrémités, afin de maintenir la ceinture **11** autour de l'abdomen de l'utilisateur pendant l'utilisation.

Dans l'exemple des figures 1 et 2, la ceinture **11** intègre trois moteurs **12-13.** Deux de ces moteurs **13,** appelés moteurs latéraux, sont disposés en regard des flancs de l'abdomen **15** et le dernier moteur **12,** appelé moteur central, est disposé au regard de la région ombilicale **14.** Lorsque la ceinture **11** est destinée à un adulte de proportion moyenne, les moteurs latéraux **13** sont positionnés à une distance **D1** comprise entre 10 et 20 cm du moteur central **12.**

Bien entendu, si la ceinture **11** est destinée à un nourrisson ou à une personne en surpoids, la taille de la ceinture **11** et la distance **D1** entre les moteurs **12-13** varie.

En outre, la figure 4 illustre un mode de réalisation dans lequel le dispositif de stimulation respiratoire **10** comprend deux moteurs intermédiaires **16** positionnés entre les moteurs latéraux **13** et le moteur central **12.** La distance **D2** entre les moteur intermédiaire **16** et les moteurs latéraux **13** est comprise entre 5 et 10 cm. De même, la distance **D3** entre les moteurs intermédiaires **16** et le moteur central **12** est également comprise entre 5 et 10 cm. Chaque moteur **12, 13, 16** présente préférentiellement une aire de contact avec le corps de l'utilisateur inférieure à 15 cm².

Comme précédemment, si la ceinture **11** est destinée à un nourrisson ou à une personne en surpoids, la taille de la ceinture **11** et la distance **D2** et **D3** entre les moteurs **12, 13, 16** varie.

Tous les moteurs **12, 13, 16** sont connectés à une unité de commande **30** par des connecteurs filaires intégrés dans la ceinture. Cette unité de commande **30** peut être amovible pour faciliter la recharge, par exemple en utilisant des connecteurs électriques aimantés sur l'unité de commande **30.** La recharge peut être réalisée par induction ou par un connecteur, par exemple un connecteur de type USB.

De plus, l'unité de commande **30** peut intégrer des moyens de connexion sans fil de sorte que l'utilisateur puisse régler le rythme respiratoire induit par l'unité de commande **30** depuis un téléphone intelligent. Ainsi, il est possible de modifier les paramètres de réglage de chaque moteur **12, 13, 16** pour s'adapter aux besoins de l'utilisateur.

En effet, pour induire les phases respiratoires, l'invention propose de commander les moteurs **12, 13, 16** pour faire varier l'amplitude des vibrations et induire un double mouvement tactile ressenti par l'utilisateur. Pour ce faire, les moteurs latéraux **13** sont commandés différemment du moteur central **12,** et des moteurs intermédiaires **16** éventuels. Dans la suite de la description, la différence de commande des moteurs latéraux **13** et du moteur central **12** est tout d'abord présentée.

Plus précisément, durant la phase de stimulation d'inspiration **P1,** l'amplitude **A13** des vibrations appliquées sur les moteurs latéraux **13** diminue progressivement tout en augmentant progressivement l'amplitude de la vibration **A12** appliquée sur le moteur central **12.**

Cette différence de commande des moteurs **12** et **13** dans la phase de stimulation d'inspiration **P1** permet d'induire un double mouvement tactile apparent sur l'abdomen qui se propage des flancs de l'abdomen **15** jusqu'à la région ombilicale **14,** tel qu'illustré sur la figure 1.

Au contraire, durant la phase de stimulation d'expiration **P2,** l'amplitude **A13** des vibrations appliquées sur les moteurs latéraux **13** augmente progressivement tout en diminuant progressivement l'amplitude de la vibration **A12** appliquée sur le moteur central **12.** Cette différence de commande des moteurs **12** et **13** dans la phase de stimulation d'expiration **P2** permet d'induire un autre double mouvement tactile apparent sur l'abdomen qui se propage de la région ombilicale **14** jusqu'aux flancs de l'abdomen **15,** tel qu'illustré sur la figure 2.

La figure 3 est une représentation graphique de l'amplitude des moteurs **12, 13** selon un mode d'implémentation des différentes phases respiratoires illustrées sur les figures 1 et 2. Plus précisément, au début de la phase de stimulation d'inspiration **P1,** l'amplitude **A13** des moteurs latéraux **13** présente la valeur d'amplitude minimum **Amin**. Puis, l'amplitude **A13** subit une augmentation rapide **V1** pour atteindre la valeur maximum **Amax** à l'instant **T1.** Ensuite, l'amplitude **A13** subit une première vitesse de diminution **V2** et atteint une valeur d'amplitude intermédiaire **Aint** à l'instant **T2.** Pour finir, l'amplitude **A13** subit une deuxième vitesse de diminution **V3** et atteint la valeur minimale **Amin** à la fin de la durée **Ti** de phase de stimulation d'inspiration **P1.**

Pour l'amplitude **A12** du moteur central **12,** elle commence à la valeur minimum **Amin** et subit une première vitesse d'augmentation **V4** pour atteindre la valeur d'amplitude intermédiaire **Aint** à l'instant **T3.** Puis, l'amplitude **A12** subit une deuxième vitesse d'augmentation **V5** pour atteindre la valeur maximum **Amax** à l'instant **T4.** Pour finir, l'amplitude **A12** subit une diminution rapide **V6** pour atteindre la valeur minimum **Amin** à la fin de la durée **Ti** de phase de stimulation d'inspiration **P1.**

À la suite de cette phase de stimulation d'inspiration **P1,** un délai **S** sans vibration est programmé.

Ce délai **S,** les instants **T1** à **T4,** ainsi que les valeurs d'amplitudes **Amin**, **Aint** et **Amax,** peuvent être paramétrés et éventuellement modifiés par l'unité de commande **30.**

Après ce délai **S,** la phase de stimulation d'expiration **P2** commence. Dans cette phase, l'amplitude **A13** des moteurs latéraux **13** commence à la valeur minimum **Amin** et subit une première vitesse d'augmentation **V7** pour atteindre la valeur intermédiaire **Aint** à l'instant **T3.** Puis, l'amplitude **A13** subit une deuxième vitesse d'augmentation **V8** pour atteindre la valeur maximum **Amax** à l'instant **T4.** Pour finir, l'amplitude **A13** subit une diminution rapide **V9** pour atteindre la valeur minimum **Amin** à la fin de la durée **Te** de phase de stimulation d'expiration **P2.**

Pour l'amplitude **A12** du moteur central **12,** elle commence à la valeur minimum **Amin**. Puis, l'amplitude **A12** subit une augmentation rapide **V10** pour atteindre la valeur maximum **Amax** à l'instant **T1.** Ensuite, l'amplitude **A12** subit une première vitesse de diminution **V11** et atteint une valeur intermédiaire **Aint** à l'instant **T2.** Pour finir, l'amplitude subit une deuxième vitesse de diminution **V12** jusqu'à atteindre la valeur minimum **Amin** à la fin de la durée **Te** de phase de stimulation d'expiration **P2.**

A la fin de cette phase de stimulation d'expiration **P2,** un nouveau délai **S** est appliqué avant de recommencer une nouvelle phase de stimulation d'inspiration **P1.** Ce nouveau délai **S** entre la phase de stimulation d'expiration **P2** et la phase de stimulation d'inspiration **P1** peut être différent du délai **S** appliqué entre la phase de stimulation d'inspiration **P1** et la phase de stimulation d'expiration **P2.**

Cette différence d'amplitude de vibration entre les moteurs **12** et **13** a pour but de procurer un ressenti tactile dynamique sur l'abdomen. Cet effet tactile apparent a besoin d'être ressenti uniquement en surface de l'abdomen afin d'induire un mouvement de déplacement des vibrations de la zone ombilical **14** jusqu'aux flancs de l'abdomen **15** et des flancs de l'abdomen **15** jusqu'à la zone ombilical **14** pour permettre à l'utilisateur de synchroniser consciemment ses inspirations et ses expirations.

De préférence, la valeur d'amplitude **Amin** est comprise entre 0% et 5% de la valeur d'amplitude **Amax** et la valeur d'amplitude intermédiaire **Aint** est comprise entre 70% et 90% de la valeur d'amplitude **Amax.** De même, les durées **Ti** et **Te** des phases de stimulation d'inspiration et d'expiration **P1** et **P2** peuvent être similaires.

Dans ce mode de réalisation, **T1** est préférentiellement compris entre 5% et 15% de la durée **Ti** de phase de stimulation d'inspiration **P1. T2** est préférentiellement compris entre 55% et 65% de la durée **Ti, T3** est préférentiellement compris entre 30% et 50% de la durée **Ti** et **T4** est préférentiellement compris entre 85% et 95% de la durée **Ti.**

En variante, les durées **Ti** et **Te** peuvent être distinctes ainsi que les instants **T1** à **T4** pour les phases de stimulation d'inspiration et d'expiration **P1** et **P2.**

Tous ces paramètres peuvent être enregistrés au préalable dans l'unité de commande **30** afin de créer plusieurs modes de stimulation que l'utilisateur peux sélectionner, par exemple pour induire différents types de respiration.

Dans le mode de réalisation de la figure 4, le dispositif de stimulation respiratoire **10** comprend deux moteurs intermédiaires **16** positionnés entre les moteurs latéraux **13** et le moteur central **12.** Dans ce mode de réalisation, l'unité de commande **30** est programmée pour générer des vibrations d'amplitudes différentes sur chaque moteur **12, 13, 16** afin d'induire une sensation de déplacement et de permettre à l'utilisateur de synchroniser consciemment sa respiration.

Plus précisément, durant la phase de stimulation d'inspiration **P1,** l'amplitude **A12** des vibrations appliquées sur le moteur central **12** augmente progressivement, tout en augmentant puis diminuant progressivement l'amplitude **A16** des vibrations appliquées sur les moteurs intermédiaires **16,** tout en diminuant progressivement l'amplitude **A13** de la vibration appliquée sur les moteurs latéraux **13.**

Durant la phase de stimulation d'expiration **P2,** l'amplitude **A13** de la vibration appliquée sur les moteurs latéraux **13** augmente progressivement, tout en augmentant puis diminuant progressivement l'amplitude **A16** des vibrations appliquées sur les moteurs intermédiaires **16,** tout en diminuant progressivement l'amplitude **A12** des vibrations appliquées sur le moteur central **12.**

L'utilisation d'un nombre important de moteurs permet d'augmenter la sensation de déplacement et, ainsi, de permettre à l'utilisateur de mieux synchroniser consciemment sa respiration et de procurer un ressenti tactile dynamique sur l'abdomen afin d'induire des mouvements de déplacement des vibrations entre la zone ombilical **14** et les flancs de l'abdomen **15** et inversement.

La figure 5 est une représentation graphique de l'amplitude des moteurs **12, 13** et **16** selon un mode d'implémentation. Pendant la phase de stimulation d'inspiration **P1,** l'amplitude **A13** du signal des moteurs latéraux **13** commence à un minimum **Amin**. Puis, l'amplitude **A13** augmente pour atteindre la valeur maximum **Amax** à l'instant **T5.**

Ensuite, l'amplitude **A13** diminue jusqu'à atteindre la valeur minimum **Amin** à la fin de phase de stimulation d'inspiration **P1.**

Pour l'amplitude **A16** des moteurs intermédiaire **16,** elle commence à la valeur minimum **Amin.** Puis, l'amplitude **A16** augmente pour atteindre la valeur maximum **Amax** à l'instant **T7.** Ensuite, l'amplitude **A16** diminue jusqu'à atteindre la valeur minimum **Amin** à la fin de phase de stimulation d'inspiration **P1.**

Pour l'amplitude **A12** du moteur central **12,** elle commence à la valeur minimum **Amin** et augmente progressivement pour atteindre la valeur d'amplitude maximum **Amax** à l'instant **T6.** Puis, l'amplitude **A12** diminue pour atteindre la valeur minimum **Amin** à la fin de la phase de stimulation d'inspiration **P1.**

À la suite de cette phase de stimulation d'inspiration **P1,** un délai **S** est appliqué.

Après ce délai **S,** une phase de stimulation d'expiration **P2** commence. Dans cette phase, l'amplitude **A13** des moteurs latéraux **13** commence à la valeur minimum **Amin** et augmente progressivement pour atteindre la valeur maximum **Amax** à l'instant **T6.** Puis, l'amplitude **A13** diminue pour atteindre la valeur minimum **Amin** à la fin de la phase de stimulation d'expiration **P2.**

De même que dans la phase de stimulation d'inspiration **P1,** dans la phase de stimulation d'expiration **P2,** l'amplitude **A16** des moteurs intermédiaire **16** commence à la valeur minimum **Amin.**

Puis, l'amplitude **A16** augmente pour atteindre la valeur maximum **Amax** à l'instant **T7.** Ensuite, l'amplitude **A16** diminue jusqu'à atteindre la valeur minimum **Amin** à la fin de phase de stimulation d'expiration **P2.**

Pour l'amplitude **A12** du moteur central **12,** elle commence à la valeur minimum **Amin** et augmente progressivement pour atteindre la valeur d'amplitude maximum **Amax** à l'instant **T5.** Puis, l'amplitude **A12** diminue pour atteindre la valeur minimum **Amin** à la fin de la phase de stimulation d'inspiration **P2.**

Tel que décrit précédemment, ces valeurs **T5** à **T7, Amin, Amax, Ti, Te** et **S** peuvent également être réglées par l'unité de commande **30.**

Pour conclure, l'utilisation de deux signaux d'amplitudes inverses appliqués sur les différents moteurs **12, 13, 16** génère un double mouvement tactile apparent synchrone se propageant en va-et-vient entre les flancs de l'abdomen **15** et la région ombilicale **14.** Ce double mouvement tactile apparent permet d'induire des phases de stimulations d'inspiration et d'expiration abdominales lentes et profondes qui permettent :
- de suractiver la fonction du système nerveux sympathique si le temps d'inspiration programmé est supérieur au temps d'expiration ;
- de suractiver la fonction du système nerveux parasympathique si le temps d'inspiration programmé est inférieur au temps d'expiration ; ou
- d'équilibrer les fonctions du système nerveux sympathique et parasympathique si le temps d'inspiration programmé est égal au temps d'expiration.

L'activation du système nerveux sympathique prépare l'organisme à passer à l'action en réponse à un stress. Par exemple, l'activation du système nerveux sympathique accélère le rythme cardiaque alors que l'activation du système nerveux parasympathique ralentit les fonctions de l'organisme pour le mettre dans un état de relaxation.

Une respiration lente et profonde de type « cohérence cardiaque » permet de stimuler et d'activer à la fois le système nerveux sympathique et le système nerveux parasympathique. Avec cette respiration spécifique, la variabilité du rythme cardiaque de l'utilisateur est améliorée. Cette variabilité étant un indicateur de bonne santé physiologique.

Ainsi, l'invention propose un dispositif **10** qui induit les phases d'inspiration et d'expiration, par exemple pour obtenir des périodes de respirations abdominales lentes et profondes ou pour contrôler le rythme cardiaque en fonction des paramètres de configuration de la respiration induite. Le contrôle du rythme respiratoire pouvant même améliorer la santé physiologique de l'utilisateur.

## Revendications

1. Dispositif de stimulation respiratoire (10) comprenant :
- une ceinture (11) destinée à être montée autour de l'abdomen d'un utilisateur ;
- au moins trois moteurs (12, 13) fixés sur la ceinture (11), un moteur central (12) et deux moteurs latéraux (13), de sorte à positionner le moteur central (12) en regard de la région ombilicale (14) et les moteurs latéraux (13) en regard des deux flancs de l'abdomen (15) de l'utilisateur lorsqu'il porte la ceinture ; et
- une unité de commande (30) connectée aux moteurs (12, 13);
**caractérisé par le fait que** l'unité de commande est configurée pour générer des vibrations d'amplitudes variables sur chaque moteur (12, 13) de sorte à induire deux sensations de déplacement (P1, P2) de la localisation des vibrations :
- une première sensation de déplacement (P1) de la localisation des vibrations depuis les flancs de l'abdomen (15) vers la région ombilicale (14) obtenue en diminuant progressivement l'amplitude (A13) des vibrations appliquées sur les moteurs latéraux (13) tout en augmentant progressivement l'amplitude de la vibration (A12) appliquée sur le moteur central (12) de sorte à induire une inspiration ; et
- une seconde sensation de déplacement (P2) de la localisation des vibrations depuis la région ombilicale (14) vers les flancs de l'abdomen (15) obtenue en diminuant progressivement l'amplitude de la vibration (A12) appliquée sur le moteur central (12) tout en augmentant progressivement l'amplitude (A13) des vibrations appliquées sur les moteurs latéraux (13) de sorte à induire une expiration.

2. Dispositif selon la revendication 1, ***dans lequel*** les vibrations (A12-A13) appliquées au moteur central (12) et aux moteurs latéraux (13) présentent des formes d'onde et/ou des fréquences distinctes entre la première sensation de déplacement (P1) et la seconde sensation de déplacement (P2).

3. Dispositif selon la revendication 1 ou 2, ***dans lequel*** chaque moteur présente une aire de contact avec le corps de l'utilisateur inférieure à 15 cm².

4. Dispositif selon l'une des revendications 1 à 3, ***dans lequel*** la ceinture comprend au moins deux moteurs intermédiaires (16) disposés entre le moteur centrale (12) et les moteurs latéraux (13) ; l'unité de commande (30) étant configurée pour induire :
- la première sensation de déplacement (P1) de la localisation des vibrations depuis les flancs de l'abdomen (15) vers la région ombilicale (14) en diminuant progressivement l'amplitude (A13) des vibrations appliquées sur les moteurs latéraux (13), tout en augmentant puis diminuant progressivement l'amplitude (A16) des vibrations appliquées sur les moteurs intermédiaires (16), tout en augmentant progressivement l'amplitude (A12) de la vibration appliquée sur le moteur central (12), de sorte à induire une inspiration ; et
- une seconde sensation de déplacement (P2) de vibrations depuis la région ombilicale (14) vers les flancs de l'abdomen (15) en diminuant progressivement l'amplitude (A12) de la vibration appliquée sur le moteur central (12), tout en augmentant puis diminuant progressivement l'amplitude (A16) des vibrations appliquées sur les moteurs intermédiaires (16), tout en augmentant progressivement l'amplitude (A13) des vibrations appliquées sur les moteurs latéraux (13), de sorte à induire une expiration.

5. Dispositif selon l'une des revendications 1 à 4, ***dans lequel*** la distance (D1) entre le moteur central (12) et les moteurs latéraux (13) est comprise entre 10 cm et 20 cm.

6. Dispositif selon l'une des revendications 1 à 5, ***dans lequel*** l'unité de commande (30) intègre des moyens de connexion sans fil de sorte que l'utilisateur puisse régler le rythme respiratoire induit par l'unité de commande (30) depuis un téléphone intelligent.

7. Procédé de commande du dispositif de stimulation respiratoire (10) selon l'une des revendications 1 à 6 de sorte à induire une phase d'inspiration en générant une sensation de déplacement (P1) de la localisation des vibrations, le procédé comportant les étapes suivantes :
- activation de la vibration des moteurs latéraux (13) pour atteindre une amplitude de vibration maximale (Amax) ;
- activation de la vibration du moteur central (12) pour atteindre une amplitude de vibration minimale (Amin) ;
- diminution de la vibration des moteurs latéraux (13) pour atteindre ladite amplitude de vibration minimale (Amin) tout en augmentant la vibration du moteur central (12) pour atteindre ladite amplitude de vibration maximale (Amax) ;
- désactivation de la vibration du moteur central (12) ; et
- désactivation de la vibration des moteurs latéraux (13).

8. Procédé de commande du dispositif de stimulation respiratoire selon la revendication 7, ***dans lequel*** l'étape d'activation de la vibration des moteurs latéraux (13) pour atteindre une amplitude de vibration maximale (Amax) est réalisée pendant une durée prédéterminée, par exemple pendant une durée comprise entre 5 et 15% de la durée de la phase de stimulation d'inspiration (Ti), au cours de laquelle l'amplitude de vibration des moteurs latéraux (13) croit de l'amplitude de vibration minimale (Amin) à l'amplitude de vibration maximale (Amax).

9. Procédé de commande du dispositif de stimulation respiratoire selon la revendication 7 ou 8, ***dans lequel*** l'étape de diminution de la vibration des moteurs latéraux (13) est réalisée avec au moins deux vitesses (V2, V3) : une première vitesse de diminution (V2) plus lente qu'une seconde vitesse de diminution (V3), et l'étape d'augmentation de la vibration du moteur central (12) est réalisée avec au moins deux vitesses (V4, V5) : une première vitesse d'augmentation (V4) plus rapide qu'une seconde vitesse d'augmentation (V5); la transition entre les vitesses de diminution et les vitesse d'augmentation pouvant intervenir à des instants distincts de la phase de stimulation d'inspiration.

10. Procédé de commande du dispositif de stimulation respiratoire selon l'une des revendications 7 à 9, ***dans lequel*** l'étape de désactivation de la vibration du moteur central (12) est réalisée pendant une durée prédéterminée, par exemple pendant une durée comprise entre 5 et 15% de la durée de la phase de stimulation d'inspiration (Ti), au cours de laquelle l'amplitude de vibration du moteur central (12) décroit de l'amplitude de vibration maximale (Amax) à l'amplitude de vibration minimale (Amin).

11. Procédé de commande du dispositif de stimulation respiratoire (10) selon l'une des revendications 1 à 6 de sorte à induire une phase d'expiration en générant une sensation de déplacement (P2) de la localisation des vibrations, le procédé comportant les étapes suivantes :
- activation de la vibration du moteur central (12) pour atteindre une amplitude de vibration maximale (Amax) ;
- activation de la vibration des moteurs latéraux (13) pour atteindre une amplitude de vibration minimale (Amin) ;
- diminution de la vibration du moteur central (12) pour atteindre ladite amplitude de vibration minimale (Amin) tout en augmentant la vibration des moteurs latéraux (13) pour atteindre ladite amplitude de vibration maximale (Amax) ;
- désactivation de la vibration du moteur central (12) ; et
- désactivation de la vibration des moteurs latéraux (13).

12. Procédé de commande du dispositif de stimulation respiratoire selon la revendication 11, ***dans lequel*** l'étape d'activation de la vibration du moteur central (12) pour atteindre une amplitude de vibration maximum (Amax) est réalisée pendant une durée prédéterminée, par exemple pendant une durée comprise entre 5 et 15% de la durée de la phase de stimulation d' expiration (Te), au cours de laquelle l'amplitude de vibration du moteur central (12) croit de l'amplitude de vibration minimale (Amin) à l'amplitude de vibration maximale (Amax).

13. Procédé de commande du dispositif de stimulation respiratoire selon la revendication 11 ou 12, ***dans lequel*** l'étape de diminution de la vibration du moteur central (12) est réalisée avec au moins deux vitesses (V11, V12) : une première vitesse de diminution (V11) plus lente qu'une seconde vitesse de diminution (V12), et l'étape d'augmentation de la vibration des moteur latéraux (13) est réalisée avec au moins deux vitesses (V7, V8) : une première vitesse d'augmentation (V7) plus rapide qu'une seconde vitesse d'augmentation (V8) ; la transition entre les vitesses de diminution et les vitesse d'augmentation pouvant intervenir à des instants distincts de la phase de stimulation d'expiration.

14. Procédé de commande du dispositif de stimulation respiratoire selon l'une des revendications 11 à 13, ***dans lequel*** l'étape de désactivation de la vibration des moteur latéraux (13) est réalisée pendant une durée prédéterminée, par exemple pendant une durée comprise entre 5 et 15% de la durée de la phase de stimulation d' expiration (Te), au cours de laquelle l'amplitude de vibration des moteur latéraux (13) décroit de l'amplitude de vibration maximale (Amax) à l'amplitude de vibration minimale (Amin).

## Patentansprüche

1. Vorrichtung zur Atemstimulation (10), die Folgendes umfasst:
- einen Gürtel (11), der dazu bestimmt ist, um den Bauch eines Benutzers herum angebracht zu werden;
- mindestens drei Motoren (12, 13), die an dem Gürtel (11) befestigt sind, ein zentraler Motor (12) und zwei seitliche Motoren (13), so dass der zentrale Motor (12) gegenüber des Nabelbereichs (14) positioniert ist, und die seitlichen Motoren (13) auf die beiden Seiten des Bauches (15) des Benutzers gerichtet sind, wenn er den Gürtel trägt; und
- eine Steuereinheit (30), die mit den Motoren (12, 13) verbunden ist, **dadurch gekennzeichnet, dass** die Steuereinheit so konfiguriert ist, dass sie Vibrationen mit variablen Amplituden an jedem Motor (12, 13) erzeugt, um auf diese Weise zwei Gefühle der Bewegung (P1, P2) der Vibrationsstelle zu induzieren:
- ein erstes Gefühl einer Bewegung (P1) der Vibrationsstelle von den Seiten des Bauches (15) zum Nabelbereich (14), die dadurch erreicht wird, dass die Amplitude (A13) der auf die seitlichen Motoren (13) ausgeübten Vibrationen schrittweise verringert wird, während man die Amplitude der auf den zentralen Motor (12) ausgeübten Vibration (A12) schrittweise erhöht, um eine Einatmung zu induzieren; und
- ein zweites Gefühl der Bewegung (P2) der Vibrationsstelle von dem Nabelbereich (14) zu den Seiten des Bauches (15), die dadurch erreicht wird, dass die Amplitude der auf den zentralen Motor (12) ausgeübten Vibration (Al2) allmählich verringert wird, während man die Amplitude (A13) der auf die seitlichen Motoren (13) ausgeübten Vibrationen allmählich erhöht, so dass eine Ausatmung induziert wird.

2. Vorrichtung nach Anspruch 1, ***bei der*** die auf den zentralen Motor (12) und die seitlichen Motoren (13) einwirkenden Vibrationen (A12-A13) Wellenformen und/oder Frequenzen aufweisen, die sich zwischen dem ersten Gefühl der Bewegung (P1) und dem zweiten Gefühl der Bewegung (P2) unterscheiden.

3. Vorrichtung nach Anspruch 1 oder 2, ***bei der*** jeder Motor eine Kontaktfläche mit dem Körper des Benutzers von weniger als 15 cm² aufweist.

4. Vorrichtung nach einem der Anspruche 1 bis 3, wobei der Gürtel wenigstens mindestens zwei Zwischenmotoren (16) umfasst, die zwischen dem zentralen Motor (12) und den seitlichen Motoren (13) angeordnet sind; wobei die Steuereinheit (30) ist so konfiguriert, dass sie Folgendes induziert:
- das erstes Gefühl der Bewegung (P1) der Vibrationsstelle von den Seiten des Bauches (15) zum Nabelbereich (14), indem die Amplitude (A13) der auf die seitlichen Motoren (13) ausgeübten Vibrationen allmählich verringert wird, die Amplitude (A16) der auf die Zwischenmotoren (16) ausgeübten Vibrationen zunächst erhöht und dann allmählich verringert wird, und die Amplitude (A12) der auf den zentralen Motor (12) ausgeübten Vibrationen gleichzeitig allmählich erhöht wird, so dass eine Einatmung eingeleitet wird; und
- ein zweites Gefühl der Bewegung (P2) der Vibrationen von dem Nabelbereich (14) zu den Seiten des Bauches (15), indem die Amplitude (A12) der auf den zentralen Motor (12) ausgeübten Vibrationen allmählich verringert wird, während die Amplitude (Al6) der auf die Zwischenmotoren (16) ausgeübten Vibrationen erhöht und dann allmählich verringert wird, und gleichzeitig die Amplitude (A13) der auf die seitlichen Motoren (13) ausgeübten Vibrationen allmählich erhöht wird, um auf diese Weise eine Ausatmung zu einzuleiten.

5. Vorrichtung nach einem der Ansprüche 1 bis 4, ***wobei*** der Abstand (D1) zwischen dem zentralen Motor (12) und den seitlichen Motoren (13) zwischen 10 cm und 20 cm liegt.

6. Vorrichtung nach einem der Ansprüche 1 bis 5, ***bei der*** in der Steuereinheit (30) drahtlose Verbindungsmittel integriert sind, so dass der Benutzer den von der Steuereinheit (30) induzierten Atemrhythmus von einem Smartphone aus einstellen kann.

7. Verfahren zum Steuern der Atemstimulationsvorrichtung (10) nach einem der Ansprüche 1 bis 6, so dass eine Einatmungsphase induziert wird, indem ein Gefühl der Bewegung (P1) der Vibrationsstelle erzeugt wird, wobei das Verfahren folgende Schritte umfasst:
- Aktivierung der Vibration der seitlichen Motoren (13), um eine maximale Vibrationsamplitude (Amax) zu erreichen;
- Aktivierung der Vibration des zentralen Motors (12), um eine minimale Vibrationsamplitude (Amin) zu erreichen;
- Verringerung der Vibration der seitlichen Motoren (13), um die minimale Vibrationsamplitude (Amin) zu erreichen, während die Vibration des zentralen Motors (12) erhöht wird, um die maximale Vibrationsamplitude (Amax) zu erreichen;
- Deaktivierung der Vibration des zentralen Motors (12); und
- Deaktivierung der Vibration der seitlichen Motoren (13).

8. Verfahren zur Steuerung der Atemstimulationsvorrichtung nach Anspruch 7, ***wobei*** der Schritt der Aktivierung der Vibration der seitlichen Motoren (13) zum Erreichen einer maximalen Vibrationsamplitude (Amax) während einer zuvor festgelegten Dauer durchgeführt wird, beispielsweise während einer Dauer zwischen 5 und 15 % der Dauer der Phase der Einatmungsstimulation (Ti), in der die Vibrationsamplitude der seitlichen Motoren (13) von der minimalen Vibrationsamplitude (Amin) bis zur maximalen Vibrationsamplitude (Amax) erhöht wird.

9. Verfahren zur Steuerung der Atemstimulationsvorrichtung nach Anspruch 7 oder 8, ***wobei*** der Schritt der Verringerung der Vibration der seitlichen Motoren (13) mit mindestens zwei Geschwindigkeiten (V2, V3) durchgeführt wird:
eine erste Verringerungsgeschwindigkeit (V2), die langsamer ist als eine zweite Verringerungsgeschwindigkeit (V3), und der Schritt der Erhöhung der Vibration des zentralen Motors (12) in mindestens zwei Geschwindigkeiten (V4, V5) durchgeführt wird: eine erste Erhöhungsgeschwindigkeit (V4), die schneller ist als eine zweite Erhöhungsgeschwindigkeit (V5); der Übergang zwischen den Verringerungs- und Erhöhungsgeschwindigkeiten kann dabei zu Zeitpunkten erfolgen, die sich von der Phase der Einatmungsstimulation unterscheiden.

10. Verfahren zur Steuerung der Atemstimulationsvorrichtung nach einem der Ansprüche 7 bis 9, ***wobei*** der Schritt der Deaktivierung der Vibration des zentralen Motors (12) in einer vorher festgelegten Zeit durchgeführt wird, beispielsweise in einer Zeit zwischen 5 und 15 % der Dauer der Phase der Einatmungsstimulation (Ti), in der die Vibrationsamplitude des zentralen Motors (12) von der maximalen Vibrationsamplitude (Amax) auf die minimale Vibrationsamplitude (Amin) reduziert wird.

11. Verfahren zur Steuerung der Atemstimulationsvorrichtung (10) nach einem der Ansprüche 1 bis 6, so dass eine Ausatmungsphase induziert wird, indem ein Gefühl der Bewegung (P2) der Vibrationsstelle erzeugt wird, wobei das Verfahren folgende Schritte umfasst:
- Aktivierung der Vibration des zentralen Motors (12), um eine maximale Vibrationsamplitude (Amax) zu erreichen;
- Aktivierung der Vibration der seitlichen Motoren (13), um eine minimale Vibrationsamplitude (Amin) zu erreichen;
- Verringerung der Vibration des zentralen Motors (12), um die minimale Vibrationsamplitude (Amin) zu erreichen, während die Vibration der seitlichen Motoren (13) erhöht wird, um die maximale Vibrationsamplitude (Amax) zu erreichen;
- Deaktivierung der Vibration des zentralen Motors (12); und
- Deaktivierung der Vibration der seitlichen Motoren (13).

12. Verfahren zur Steuerung der Atemstimulationsvorrichtung nach Anspruch 11, ***wobei*** der Schritt der Aktivierung der Vibration des zentralen Motors (12), um eine maximale Vibrationsamplitude (Amax) zu erreichen, in einer vorher festgelegten Zeit durchgeführt wird, beispielsweise in einer Zeit zwischen 5 und 15 % der Dauer der Ausatmungsstimulationsphase (Te), in der sich die Vibrationsamplitude des zentralen Motors (12) von der minimalen Vibrationsamplitude (Amin) bis zur maximalen Vibrationsamplitude (Amax) erhöht.

13. Verfahren zur Steuerung der Atemstimulationsvorrichtung nach Anspruch 11 oder 12, ***wobei*** der Schritt der Verringerung der Vibration des zentralen Motors (12) mit mindestens zwei Geschwindigkeiten (V11, V12) durchgeführt wird: einer ersten Verringerungsgeschwindigkeit (V11), die langsamer ist als eine zweite Verringerungsgeschwindigkeit (V12), und der Schritt der Erhöhung der Vibration der seitlichen Motoren (13) mit mindestens zwei Geschwindigkeiten (V7, V8) durchgeführt wird: einer ersten Erhöhungsgeschwindigkeit (V7), die schneller ist als eine zweite Erhöhungsgeschwindigkeit; der Übergang zwischen den Verringerungs- und Erhöhungsgeschwindigkeiten kann dabei zu Zeitpunkten erfolgen, die sich von der Phase der Ausatmungsstimulation unterscheiden.

14. Verfahren zur Steuerung der Atemstimulationsvorrichtung nach einem der Ansprüche 11 bis 13, ***wobei*** der Schritt der Deaktivierung der Vibration der seitlichen Motoren (13) in einer vorher festgelegten Zeit durchgeführt wird, z. B. in einer Zeit zwischen 5 und 15 % der Dauer der Phase der Ausatmungsstimulation (Te), in der die Vibrationsamplitude der seitlichen Motoren (13) von der maximalen Vibrationsamplitude (Amax) auf die minimale Vibrationsamplitude (Amin) reduziert wird.

## Claims

1. A respiratory stimulation device (10) comprising:
- a belt (11) intended to be fitted around the abdomen of a user;
- at least three motors (12, 13) fixed to the belt (11), a central motor (12) and two lateral motors (13), so as to position the central motor (12) opposite the umbilical region (14) and the lateral motors (13) opposite the two sides of the user's abdomen (15) when wearing the belt; and
- a control unit (30) connected to the motors (12, 13); **characterized in that** said control unit (30) is configured to generate vibrations of variable amplitudes on each motor (12, 13) so as to induce two sensations of movement (P1, P2) of the location of the vibrations:
- a first sensation of movement (P1) of the location of the vibrations from the sides of the abdomen (15) towards the umbilical region (14) obtained by progressively decreasing the amplitude (A13) of the vibrations applied to the lateral motors (13) while progressively increasing the amplitude of the vibration (A12) applied to the central motor (12) so as to induce inhalation; and
- a second sensation of movement (P2) of the location of the vibrations from the umbilical region (14) to the sides of the abdomen (15) obtained by progressively decreasing the amplitude of the vibration (A12) applied to the central motor (12) while progressively increasing the amplitude (A13) of the vibrations applied to the lateral motors (13) so as to induce exhalation.

2. The device according to claim 1, ***wherein*** the vibrations (A12-A13) applied to the central motor (12) and the lateral motors (13) have distinct waveforms and/or frequencies between the first sensation of movement (P1) and the second sensation of movement (P2).

3. The device according to claim 1 or 2, ***wherein*** each motor has a contact area with the user's body of less than 15 cm².

4. The device according to any one of claims 1 to 3, ***wherein*** the belt comprises at least two intermediate motors (16) arranged between the central motor (12) and the lateral motors (13); the control unit (30) being configured to induce:
- the first sensation of movement (P1) of the location of the vibrations from the sides of the abdomen (15) towards the umbilical region (14) by gradually decreasing the amplitude (A13) of the vibrations applied to the lateral motors (13), while gradually increasing and then decreasing the amplitude (A16) of the vibrations applied to the intermediate motors (16), while gradually increasing the amplitude (A12) of the vibration applied to the central motor (12), so as to induce inhalation; and
- a second sensation of movement (P2) of vibrations from the umbilical region (14) towards the sides of the abdomen (15) by gradually decreasing the amplitude (A12) of the vibration applied to the central motor (12), while gradually increasing and then decreasing the amplitude (A16) of the vibrations applied to the intermediate motors (16), while gradually increasing the amplitude (A13) of the vibrations applied to the lateral motors (13), so as to induce an exhalation.

5. The device according to any one of claims 1 to 4, ***wherein*** the distance (D1) between the central motor (12) and the lateral motors (13) is of between 10 cm and 20 cm.

6. The device according to any one of claims 1 to 5, ***wherein*** the control unit (30) incorporates wireless connection means so that the user can adjust the breathing rate induced by the control unit (30) with a smartphone.

7. A method for controlling the respiratory stimulation device (10) according to any one of claims 1 to 6 so as to induce an inhalation phase by generating a sensation of movement (P1) of the location of the vibrations, the method comprising the following steps:
- activating the vibration of the lateral motors (13) to reach a maximum vibration amplitude (Amax);
- activating the vibration of the central motor (12) to reach a minimum vibration amplitude (Amin);
- decreasing the vibration of the lateral motors (13) to reach said minimum vibration amplitude (Amin) while increasing the vibration of the central motor (12) to reach said maximum vibration amplitude (Amax);
- deactivating the vibration of the central motor (12); and
- deactivating the vibration of the lateral motors (13).

8. The method for controlling the respiratory stimulation device according to claim 7, ***wherein*** the step of activating the vibration of the lateral motors (13) to reach a maximum vibration amplitude (Amax) is carried out for a predetermined duration, for example for a duration of between 5 and 15 % of the duration of the inhalation stimulation phase (Ti), during which the vibration amplitude of the lateral motors (13) increases from the minimum vibration amplitude (Amin) to the maximum vibration amplitude (Amax).

9. The method for controlling the respiratory stimulation device according to claim 7 or 8, ***wherein*** the step of decreasing the vibration of the lateral motors (13) is carried out with at least two speeds (V2, V3): a first speed of decrease (V2) slower than a second speed of decrease (V3), and the step of increasing the vibration of the central motor (12) is carried out with at least two speeds (V4, V5): a first speed of increase (V4) faster than a second speed of increase (V5); the transition between the speeds of decrease and the speeds of increase possibly occurring at distinct moments of the inhalation stimulation phase.

10. The method for controlling the respiratory stimulation device according to any one of claims 7 to 9, ***wherein*** the step of deactivating the vibration of the central motor (12) is carried out for a predetermined duration, for example for a duration between 5 and 15 % of the duration of the inhalation stimulation phase (Ti), during which the vibration amplitude of the central motor (12) decreases from the maximum vibration amplitude (Amax) to the minimum vibration amplitude (Amin).

11. The method for controlling the respiratory stimulation device (10) according to any one of claims 1 to 6 so as to induce an exhalation phase by generating a sensation of movement (P2) of the location of the vibrations, the method comprising the following steps:
- activating the vibration of the central motor (12) to reach a maximum vibration amplitude (Amax);
- activating the vibration of the lateral motors (13) to reach a minimum vibration amplitude (Amin);
- decreasing the vibration of the central motor (12) to reach said minimum vibration amplitude (Amin) while increasing the vibration of the lateral motors (13) to reach said maximum vibration amplitude (Amax);
- deactivating the vibration of the central motor (12); and
- deactivating the vibration of the lateral motors (13).

12. The method of controlling the respiratory stimulation device according to claim 11, ***wherein*** the step of activating the vibration of the central motor (12) to reach a maximum vibration amplitude (Amax) is carried out for a predetermined duration, for example for a duration between 5 and 15 % of the duration of the exhalation stimulation phase (Te), during which the vibration amplitude of the central motor (12) increases from the minimum vibration amplitude (Amin) to the maximum vibration amplitude (Amax).

13. The method of controlling the respiratory stimulation device according to claim 11 or 12, ***wherein*** the step of reducing the vibration of the central motor (12) is carried out with at least two speeds (V11, V12): a first speed of decrease (V11) slower than a second speed of decrease (V12), and the step of increasing the vibration of the lateral motors (13) is carried out with at least two speeds (V7, V8): a first speed of increase (V7) faster than a second speed of increase (V8); the transition between the speeds of decrease and the speeds of increase possibly occurring at distinct moments of the exhalation stimulation phase.

14. The method for controlling the respiratory stimulation device according to any one of claims 11 to 13, ***wherein*** the step of deactivating the vibration of the lateral motors (13) is carried out for a predetermined duration, for example for a duration of between 5 and 15 % of the duration of the exhalation stimulation phase (Te), during which the vibration amplitude of the lateral motors (13) decreases from the maximum vibration amplitude (Amax) to the minimum vibration amplitude (Amin).
